# DEMANDE DE BREVET EUROPEEN

(11) **EP 1 304 057 A2**
(43) Date de publication de la demande: **23.04.2003**
(21) Numéro de dépôt: 02292359.3
(22) Date de dépôt: 25.09.2002
(51) Int. Cl.: A45D 34/04, A46B 7/04

(54) **Dispositif d'application d'un produit notamment cosmétique avec un organe d'application amovible**

(30) Priorité: 17.10.2001 FR 0113379
(71) Demandeur: L'OREAL, 75008 Paris (FR)
(72) Inventeur: Gueret, Jean-Louis H., 75016 Paris (FR)
(74) Mandataire: Leray, Noelle

(57) **Abrégé**

La présente invention concerne un dispositif d'application (10; 20; 30; 40; 50; 60; 90) d'un produit, notamment cosmétique, comprenant un premier élément (11; 21; 31; 41; 51; 61; 91) pour l'application du produit et un second élément (14; 27; 34; 44, 47; 57; 64; 92) destiné soit à la préhension du premier élément, soit à son montage sur un organe de préhension, caractérisé en ce que le premier élément est fixé de manière amovible sur le second soit par attraction magnétique (81, 82; 83, 84), soit au moyen d'une colle (70; 71; 72; 73; 74; 75) adhérant davantage au second élément qu'au premier.

## Description

La présente invention concerne un dispositif d'application d'un produit, notamment cosmétique, qui comprend un organe d'application amovible. L'invention concerne également un organe d'application destiné à être fixé de manière amovible dans un tel dispositif. L'invention concerne également un ensemble de conditionnement et d'application d'un produit comprenant un tel dispositif.

Dans tous les types de dispositif d'application de produits, et en particulier de produits cosmétiques, les organes d'application peuvent s'altérer au fur et à mesure de leur utilisation. Il est alors souhaitable de pouvoir retirer facilement l'organe d'application usagé afin de le laver ou encore de le remplacer, sans pour autant détériorer le fonctionnement du dispositif.

Par ailleurs, certains utilisateurs souhaitent parfois utiliser différents types d'organe d'application et en particulier différentes surfaces d'application, en fonction notamment de la zone sur laquelle le produit est appliqué. La seule solution qui leur est offerte actuellement est d'utiliser différents dispositifs qui ont des organes d'application différents.

Le brevet US 5,322,382 décrit un dispositif d'application sur la peau d'une lotion qui comporte un organe d'application sous forme d'une éponge. L'éponge est recouverte d'une couche adhésive qui lui permet d'être fixée de manière amovible sur une portion du dispositif. Elle peut donc être retirée et fixée de nouveau sur le dispositif. Avec un tel dispositif, la colle restant solidaire de l'organe d'application, toute nouvelle éponge doit comporter une couche adhésive pour être fixée sur le dispositif, ce qui augmente le coût des éponges pouvant être utilisées dans le dispositif. En outre, l'éponge est collée sur une portion du dispositif relativement souple, notamment une membrane en caoutchouc. Lorsque l'on décolle l'éponge, la membrane a tendance à se déformer et à suivre l'éponge pendant un certain temps après que l'on ait commencé à tirer dessus de sorte qu'au moment de se désolidariser, l'énergie pour retirer l'éponge est relativement importante ce qui peut entraîner l'arrachage d'une portion de l'éponge.

Le document DE 20013013 décrit un pinceau dans lequel la partie applicatrice est collée sur une tige au moyen d'un scotch double-face. Là encore, pour positionner une autre portion applicatrice, il est nécessaire d'utiliser un autre scotch.

Le document EP-A-0 680 706 décrit un pinceau pour l'application de colle ou de peinture. Le pinceau comporte un manche à une extrémité duquel est fixée de manière amovible une portion applicatrice constituée par une touffe de fibres. La portion applicatrice étant constituée par une touffe de fibres, il est nécessaire de stabiliser les fibres pour former un pinceau. Il est notamment nécessaire d'utiliser une virole pour les maintenir, voire même de les coller à leur base dans la virole. La virole est elle-même montée de manière amovible, par exemple au moyen d'une pièce aimantée, sur le manche.

Aussi, est-ce un objet de l'invention que de réaliser un dispositif qui ne présente pas les inconvénients de la technique antérieure.

C'est en particulier un objet de l'invention que de réaliser un tel dispositif qui permet d'utiliser différents organes d'application.

C'est un autre objet de l'invention que de réaliser un dispositif d'application dans lequel l'organe d'application peut être facilement retiré et dans lequel on peut facilement repositionner un autre ou le même organe d'application.

C'est encore un autre objet de l'invention que de réaliser un dispositif d'application dont le fonctionnement n'est pas détérioré après avoir retiré plusieurs organes d'application.

C'est encore un autre objet de l'invention que de fournir un tel dispositif qui soit simple à réaliser.

Selon l'invention, ces objets sont atteints en réalisant un dispositif d'application d'un produit, notamment cosmétique, comprenant un premier élément pour l'application du produit et un second élément destiné soit à la préhension du premier élément, soit à son montage sur un organe de préhension, le dispositif pouvant se caractériser par le fait que le premier élément est fixé de manière amovible sur le second au moyen d'une colle adhérant davantage au second élément qu'au premier.

Selon l'invention, ces objets sont également atteints en réalisant un dispositif d'application d'un produit, notamment cosmétique, comprenant :
- un premier élément pour l'application du produit, le premier élément étant constitué au moins en partie d'un élément poreux ;
- un second élément destiné soit à la préhension du premier élément, soit à son montage sur un organe de préhension,
   le premier élément étant fixé de manière amovible sur le second par attraction magnétique.

Ainsi, selon ces deux types de fixation, le premier élément servant d'organe d'application peut facilement être retiré du second élément sans être détérioré. En outre, il peut être de nouveau fixé sur le second élément à la même position.

Lorsque la fixation amovible est obtenue par collage sur le second élément, la colle adhère davantage à celui-ci de sorte que lorsque l'organe d'application est enlevé, sensiblement toute la colle reste sur le second élément. On peut ainsi fixer un nouvel organe d'application, qui n'est pas encollé, puisque la colle est restée sur le second élément. On peut donc utiliser des organes d'application sous forme de recharge qui ont un faible coût puisqu'il n'est pas nécessaire de les encoller, ni donc de prévoir un film protégeant la colle.

Lorsque la fixation amovible est obtenue par attraction magnétique, l'organe d'application peut être désolidarisé et de nouveau fixé un nombre de fois illimité étant donné que ce type de fixation ne s'altère pas au fur et à mesure des utilisations. En outre, ce type de fixation assure un bon maintien de l'organe d'application sur le second élément lors de l'application.

La fixation amovible est telle que l'organe d'application est correctement maintenu sur le second élément destiné à la préhension de l'organe d'application ou à son montage sur un organe de préhension, lors de l'application du produit sur une zone à traiter. Ainsi, l'organe d'application reste fixé sur le second élément lorsqu'il est appliqué en frottement sur la zone à traiter, tout en autorisant sa séparation du second élément.

L'organe d'application peut être collé sur une partie rigide du second élément. Ainsi, dès que l'on commence à tirer sur l'organe d'application pour le retirer, celui-ci se désolidarise aussitôt du second élément sans nécessiter trop d'énergie. En effet, s'il était fixé sur une partie non rigide, comme c'est le cas dans de dispositif décrit dans le document US 5,322,382, cette zone aurait tendance à se déformer et à suivre l'organe d'application pendant un certain temps après que l'on ait commencé à tirer dessus, temps pendant lequel l'organe d'application resterait fixé sur la zone rigide. Dans une telle configuration, l'énergie pour retirer l'organe d'application augmente de façon telle qu'au moment de se désolidariser, elle est relativement importante ce qui peut entraîner l'arrachage d'une portion de l'organe d'application. Lorsqu'on fixe l'organe d'application sur une partie rigide, la désolidarisation est moins brusque de sorte que l'organe d'application reste intact.

L'organe d'application peut comprendre une surface d'application et une face, opposée à la surface d'application, ladite face étant collée au second élément. Lorsque l'organe d'application est collé sur le second élément, la colle peut être localisée en au moins une zone située au voisinage de la périphérie de la face opposée à la surface d'application. L'organe d'application est ainsi maintenu sur toute sa périphérie ce qui facilite son utilisation lors de l'application en le maintenant correctement. Alternativement ou en complément, au moins une partie de la hauteur de l'organe d'application est disposée à l'intérieur d'une cheminée, prévue sur le second élément. La cheminée peut entourer l'organe d'application sans être en contact avec lui, c'est-à-dire être légèrement à distance de celui-ci. La cheminée limite alors les mouvements de la base de l'organe d'application lorsqu'on l'applique en frottement sur la zone à traiter. Alternativement, la cheminée peut être en contact avec l'organe d'application et le maintenir latéralement à sa base. Une portion latérale de l'organe d'application en contact avec la cheminée peut alors être collée sur celle-ci en au moins un point.

La colle peut être disposée sous forme d'au moins un point, un trait droit ou courbe, un cercle ou une surface pleine. On peut en outre prévoir des points de colle ou un trait de colle sur la paroi interne de la cheminée afin de coller le bord latéral de l'organe d'application sur la cheminée.

La colle est une colle permanente, notamment choisie parmi les colles du type acrylique, polyuréthane, polyoléfine, vinylique, notamment de type à solvant ou hot melt. Une colle permanente conserve son pouvoir collant sensiblement en permanence, à savoir au cours du temps et quel que soit le nombre de fois où les éléments fixés entre eux par ladite colle sont séparés puis recollés. Avantageusement, la colle est une colle permanente en milieu humide, à savoir que son pouvoir collant n'est pas altéré par le solvant contenu dans le produit à appliquer.

Selon un deuxième mode de réalisation, l'un desdits premier et second éléments comprend un moyen générant un champ magnétique et l'autre desdits premier et second éléments comprend un moyen sensible au champ magnétique. En particulier, l'organe d'application comprend une plaque magnétique et l'organe de préhension comprend une plaque magnétisable, ou inversement.

Selon les deux modes de réalisation, l'organe d'application peut être constitué au moins en partie d'un matériau poreux. Il peut être réalisé en un matériau fritté, notamment thermoplastique ou céramique, en feutre ou en un matériau compressible élastiquement, notamment une mousse à cellules fermées, ouvertes ou semi-ouvertes ou un élastomère ou en une superposition de couches d'un ou plusieurs de ces matériaux. La mousse est par exemple réalisée à partir de polyuréthane, de polyester, de polyéther, de caoutchouc naturel (NBR) ou synthétique (SBR), de caoutchouc de butyle, de silicone, de nitrile, d'EPDM (copolymère d'un diène avec de l'éthylène et du propylène).

Les deux modes de réalisation des fixations amovibles qui viennent d'être décrits peuvent être utilisés dans tout type de dispositif d'application.

En particulier, le second élément peut constituer un organe de fermeture destiné à fermer de façon étanche un logement prévu pour recevoir l'organe d'application. Alternativement, le second élément peut constituer un corps délimitant un réservoir de produit surmonté d'un logement dans lequel est fixé de manière amovible l'organe d'application.

L'invention concerne également un ensemble de conditionnement et d'application d'un produit notamment cosmétique, comprenant un réservoir contenant ledit produit et un dispositif d'application tel que décrit précédemment. L'ensemble peut en outre comprendre un logement surmontant le réservoir et destiné à recevoir le premier élément, ledit logement communiquant de façon sélective ou permanente avec le réservoir, un organe de fermeture étant en outre prévu pour fermer de façon étanche ledit logement. L'organe d'application est fixé de manière amovible dans le logement où sur l'organe de fermeture.

Selon un autre aspect de l'invention, les objets de l'invention sont atteints en réalisant un organe d'application destiné à être fixé de manière amovible dans un dispositif d'application d'un produit notamment cosmétique, qui peut se caractériser en ce qu'il est constitué au moins en partie d'un élément poreux et en ce qu'il comprend un moyen générant un champ magnétique ou sensible à un champ magnétique.

L'organe d'application peut comprendre une plaque magnétique ou une plaque magnétisable.

L'organe d'application peut être imbibé du produit à appliquer, notamment lorsqu'il est destiné à être utilisé dans un dispositif qui ne comprend pas de réservoir de produit, par exemple dans un dispositif du type monodose de voyage.

Le dispositif d'application, l'organe d'application ainsi que l'ensemble de conditionnement et d'application qui viennent d'être décrits sont particulièrement utilisés pour l'application d'un produit cosmétique, notamment sous forme d'un liquide, d'un gel ou d'une crème, par exemple une crème de soin, un lait solaire, un auto-bronzant, un fard à paupière, un fond de teint, etc... Le produit peut encore être sous forme solide, notamment sous forme d'un stick.

L'invention consiste, mis à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 représente une vue en coupe d'un premier mode de réalisation d'un dispositif d'application d'un produit selon l'invention;
- la figure 2 illustre l'organe d'application amovible de la figure 1 partiellement décollé de l'organe de préhension;
- la figure 3 représente une variante du dispositif de la figure 1;
- les figures 4A à 4E illustrent différents types de fixation par collage de l'organe d'application sur le dispositif ;
- la figure 5 représente une vue en coupe d'un deuxième mode de réalisation d'un dispositif d'application d'un produit selon l'invention ;
- la figure 6 représente une vue de dessus du dispositif de la figure 6 avant que l'organe d'application ne soit collé ;
- la figure 7 représente une vue en coupe d'un troisième mode de réalisation d'un dispositif d'application d'un produit selon l'invention ;
- la figure 8 représente une vue en perspective d'un quatrième mode de réalisation d'un dispositif d'application d'un produit selon l'invention;
- la figure 9 représente un cinquième mode de réalisation d'un dispositif d'application d'un produit selon l'invention;
- la figure 10 représente un sixième mode de réalisation d'un dispositif d'application d'un produit selon l'invention; et
- la figure 11 représente un septième mode de réalisation d'un dispositif d'application d'un produit selon l'invention.

Le dispositif 10 représenté à la figure 1 comprend un corps cylindrique 17 en polypropylène, d'axe longitudinal X. Le corps 17 délimite un réservoir 12 de produit cosmétique et un logement 13 surmontant le réservoir 12 et en communication avec celui-ci. Un bouchon 14 sur lequel est fixé de manière amovible un organe d'application 11, est prévu pour fermer de façon étanche le logement 13 dans lequel vient se loger l'organe d'application 11.

Le réservoir 12 est fermé dans sa partie inférieure par un mécanisme 16 prévu pour réduire le volume interne du réservoir, afin de pousser le produit dans le logement 13. Le mécanisme 16 comprend une molette d'actionnement 161 montée libre en rotation à l'intérieur du réservoir 12, via un arrangement bourrelet/gorge 162. La molette 161 est solidaire d'une tige filetée 163 apte à entraîner axialement un piston fileté 164, immobile en rotation à l'intérieur du réservoir 12.

Le réservoir 12 est fermé, dans sa partie supérieure par une paroi transversale 130 qui le sépare du logement 13. La paroi 130 constitue le fond du logement 13. Elle a une forme hémisphérique et elle est sous forme de grille de manière à permettre le passage de produit depuis le réservoir 12 vers le logement 13. Une extrémité du logement 13, opposée à la paroi transversale 130, forme un bord libre 131 délimitant une ouverture 132. La surface extérieure du logement 13 comporte un filetage 133 destiné à coopérer avec un filetage correspondant 141 prévu sur le bouchon 14.

L'organe d'application 11 est constitué d'un bloc de mousse de caoutchouc naturel à cellules ouvertes. Ce bloc de mousse a un profil sensiblement hémisphérique de manière à correspondre au profil hémisphérique défini par le fond du logement 13. La surface de l'élément 11 est recouverte d'un revêtement de flocage 110. L'organe d'application a une base 111 formée par une surface relativement plane.

Le bouchon 14 est formé d'une jupe de montage 140 comportant un filetage 141 pour se visser sur le col fileté du logement 13 et fermé à une extrémité par une paroi transversale 142. Le bloc de mousse 11 est collé, au moyen d'une colle 70, sur la face interne 142a de la paroi transversale du bouchon 14. De préférence, la face interne 142a est une surface plane relativement lisse. En position fixée, le bloc de mousse déborde la jupe de montage de manière à pouvoir être appliqué sur la peau. Le bouchon 14 sert d'organe de préhension à l'organe d'application 11.

La colle 70 est disposée sous forme d'une surface pleine circulaire sur sensiblement toute la face interne 142a de la paroi transversale du bouchon comme on l'a représenté à la figure 4C. On utilise par exemple une colle acrylique que l'on enduit sur la face 142a de la paroi transversale et qui vient adhérer sur la face 111 du bloc de mousse. Lorsque l'on retire le bloc de mousse du bouchon, comme on l'a représenté à la figure 2, la colle 70 reste sur la face 142a de la paroi transversale du bouchon. On peut alors changer de bloc de mousse en disposant un bloc de mousse, par exemple de texture différente, qui peut être fixé sur le bouchon puisqu'il reste de la colle 70. On peut ensuite repositionner le premier bloc de mousse.

Selon une variante représentée à la figure 3, la face interne 142a de la paroi transversale du bouchon comporte une cheminée axiale 143 dont le diamètre est sensiblement égal à celui de la base de l'organe d'application 11. La cheminée 143 sert à maintenir latéralement le bloc de mousse dans le bouchon. Dans cette configuration, le bloc de mousse 11 peut en outre être fixé sur le bouchon par son bord latéral 112 destiné à être en contact avec la cheminée 143. On prévoit par exemple des points de colle 71 sur la surface interne de la cheminée 143. Pour positionner le bloc de mousse sur le bouchon, on le comprime latéralement, comme on l'a représenté à la figure 3, afin de l'insérer dans la cheminée 143. En relâchant le bloc de mousse, son bord latéral 112 vient en contact avec la cheminée 143. Selon cette variante, on peut prévoir de la colle uniquement sur la surface interne de la cheminée 143 ou alternativement, uniquement sur face 142a de la paroi transversale du bouchon.

On a représenté sur les figures 4A à 4E différents types de répartition de colle sur le bouchon. La colle peut être répartie sous forme de secteurs (figure 4A), de points (figure 4B), de surface pleine (figure 4C) qui correspond au mode de réalisation qui vient d'être décrit, d'un quadrillage (figure 4D) ou encore de cercles circonscrits (figure 4D).

Dans le mode de réalisation qui vient d'être décrit, on prévoit avantageusement de fournir séparément des organes d'application 11, sous forme de recharge du dispositif.

La figure 5 illustre un deuxième mode de réalisation du dispositif d'application conforme à l'invention. Ce dispositif 20 se présente sous forme d'un flacon applicateur et comporte principalement un réservoir 22 constitué d'un corps 27, dont une extrémité est fermée par un fond 270. L'autre extrémité du réservoir 22 se termine par un col 29, sur lequel peut être monté de façon amovible un bouchon 24, apte à obturer, de façon étanche, une ouverture 232 délimitée par le bord libre 231 du col 29. Le col définit un logement interne 23, cylindrique de révolution autour d'un axe longitudinal X. Le fond du logement 23 est délimité par une paroi transversale 230 qui comporte des passages capillaires 230a, aptes à retenir du produit par capillarité, et sur laquelle est fixé par une colle vinylique 72 l'organe d'application 21. Des nervures 38 sont alors prévues pour maintenir latéralement une portion inférieure de l'organe d'application. Le corps 27 sert d'organe de préhension de l'organe d'application.

L'organe d'application 21 est en mousse élastique par exemple de polyuréthane et comporte une surface d'application 210 bombée. Une portion inférieure 213 de l'organe d'application est pourvue à l'intérieur d'un évidement 212 s'ouvrant en direction du réservoir 22. La portion inférieure 213 se termine par une surface plane annulaire 211 qui est collée sur la paroi transversale 230 du logement 23. En position ouverte du bouchon, la surface d'application bombée déborde le bord libre 231 du col et en position fermée du bouchon, la mousse est comprimée à l'intérieur du logement 23. Lorsqu'on enlève le bouchon, la mousse se détend et aspire du produit par capillarité au travers des passages capillaires 230a. La mise en contact de l'applicateur avec le produit s'effectue par retournement du dispositif, en le secouant, ou à chaque mouvement occasionné par le transport du dispositif dans un sac à main par exemple.

Comme on l'a représenté à la figure 6, la colle est appliquée sous forme d'un cordon circulaire 72. De préférence, le cordon de colle est relativement fin et ne recouvre pas l'ensemble des cellules de la mousse afin qu'elles puissent aspirer du produit. La colle 72 adhère davantage à la paroi transversale 230 du logement 23 si bien que lorsque l'on sépare l'organe d'application de la paroi 230, sensiblement toute la colle reste sur la paroi transversale 230.

La figure 7 illustre un troisième mode de réalisation du dispositif d'application conforme à l'invention. Ce dispositif 90 comporte une base 92 qui définit un logement ouvert apte à être fermé de manière réversible par un couvercle 94. La base 92 comporte une paroi transversale 920 délimitant le fond du logement. Une cheminée axiale 921 s'étend depuis le fond 920 et délimite avec une portion correspondante du fond 920, une cupule apte à recevoir un stick 93 d'un produit de maquillage, tel qu'un fond de teint. Le stick 93 est maintenu à l'intérieur de la cupule par serrage.

Un organe d'application 91 formé d'un bloc de mousse est traversé par un logement axial 912 de forme cylindrique qui s'étend sur toute la hauteur axiale du bloc de mousse. Il débouche via un orifice formé au centre d'une surface d'application 910. A l'opposé de la surface d'application 910, l'organe d'application 91 comporte une surface plane annulaire 911. La surface 911 de l'organe d'application est collée de manière amovible, au moyen d'une colle acrylique 75, sur la paroi transversale 920 de la base 92, autour de la cupule, de manière à entourer le stick de produit. Le stick est alors logé à l'intérieur du logement axial 912 délimité par le bloc de mousse, une surface libre du produit étant en dessous de la surface d'application 910.

En vue d'une application de produit, l'applicateur 90 est appliqué sur la peau, ce qui provoque une compression (au moins partielle) de la mousse 91 jusqu'à ce que la surface libre du stick soit sensiblement au niveau de la surface d'application 910. Le stick 93 de produit est alors en contact de la peau, la surface d'application permettant une bonne répartition du produit sur la peau. On peut ensuite estomper le produit avec la surface d'application 910.

Lorsque l'utilisatrice souhaite changer d'organe d'application, elle enlève le bloc de mousse 91, la colle 75 restant fixée sur la paroi 920 de la base 92. Elle peut alors fixer un nouveau bloc de mousse grâce à la colle 75 restée sur la paroi 920.

La figure 8 représente un quatrième mode de réalisation du dispositif d'application conforme à l'invention. Le dispositif 30 est constitué d'un boîtier formé par un réceptacle 330 dans lequel un logement 33 ouvert est défini. Un couvercle 34 est prévu pour fermer de manière étanche le logement 33 de manière à définir un volume fermé. Le réceptacle 330 et le couvercle 34 sont reliés par une charnière 32 qui peut être de tout type, par exemple une charnière à axe rapporté.

Un organe d'application 31 en mousse de polyester est fixé de manière amovible sur la paroi interne 340 du couvercle 34, à savoir sur la paroi prévue pour venir en regard du réceptacle 330. Il s'agit d'un bloc de mousse de section circulaire et dont la face d'application est concave. Le bloc de mousse a une base plane 111. L'organe d'application est préimprégné de produit.

Le logement 33 présente une forme sensiblement complémentaire de l'organe d'application. Une paroi annulaire 331 est prévue à l'intérieur du logement 33 de manière à former une goulotte d'étanchéité. De même, une paroi annulaire 341 est prévue dans le couvercle 34 autour de l'organe d'application 31 pour venir se loger dans la goulotte en position fermée.

Selon ce mode de réalisation, l'organe d'application 31 est fixé sur le couvercle 34 par collage. La colle 73 est une colle de type polyoléfine et est initialement prévue sur la paroi interne 340 du couvercle. Elle est répartie sous forme d'un quadrillage sur une section correspondant sensiblement à la section de la face 311 de l'organe d'application qui vient se coller dessus. Lorsqu'on enlève le bloc de mousse, la colle 73 reste fixée sur la paroi 340 du couvercle.

La figure 9 représente un cinquième mode de réalisation du dispositif d'application selon l'invention. Ce dispositif 40 comporte un corps 47 délimitant un réservoir 42 et une tête 45 qui vient se monter sur le corps 47, définissant un logement 43 dans lequel est reçu un organe d'application 41.

Le fond du logement 43 est pourvu d'orifices 46 communiquant avec l'intérieur du corps 47. La tête 45 comporte une jupe de montage 450 apte à s'encliqueter sur un col 48 du réservoir réalisé d'un seul tenant avec le corps 47 et une lèvre d'étanchéité 451 apte à s'appliquer de manière étanche sur ce col 48 pour assurer une communication étanche des orifices 46 avec l'intérieur du corps 47. Ce dernier est ici réalisé avec une paroi souple, de manière à permettre à l'utilisateur, en appuyant sur cette paroi souple, de chasser du produit dans les orifices 46.

L'organe d'application 41 est fixé au moyen d'une colle 74 sur un élément de support 44, lequel se présente sous la forme d'un couvercle solidaire de la tête 45 via une charnière film. Le couvercle 44 comporte une lèvre d'étanchéité non représentée apte à s'appliquer de manière étanche sur la tête 45 lorsque le couvercle 44 est dans sa position de fermeture, de manière à fermer alors de manière hermétique le logement 43. L'organe d'application 41 est réalisé en mousse de caoutchouc de butyle. Il comprend une surface d'application bombée et une surface plane 411 qui est collée sur une face interne du couvercle 44. La colle 74 est une colle du type vinylique et est initialement prévue sur le couvercle 44 par exemple sous forme de cercles circonscrits tels que représentés à la figure 4E. Lorsque l'on sépare l'organe d'application du couvercle 44, sensiblement toute la colle reste sur le couvercle 44.

Les figures 10 et 11 représentent deux autres modes de réalisation du dispositif d'application selon l'invention, dans lesquels l'organe d'application est fixé de manière amovible par attraction magnétique.

Si on se réfère à la figure 10, on peut voir un dispositif 50 comportant un réservoir 52 sous forme de tube à parois souples 57. Le tube se termine par un col 533 fileté sur sa paroi extérieure permettant le montage amovible d'un bouchon 54, apte à obturer, de façon étanche, une ouverture 532 délimitée par le bord libre 531 du col. La paroi interne du col définit un logement cylindrique interne 53. Une saillie annulaire 534 est formée au fond du logement 53 sur laquelle est fixée par collage une plaque magnétique 81, par exemple une plaque en matériau thermoplastique contenant des particules de ferrites ou de terre rare. Alternativement la plaque peut être montée fixe au fond du logement par tout autre moyen de fixation, notamment par encliquetage. La plaque magnétique comporte un orifice 810 autorisant le passage de produit entre le réservoir 52 et le logement 53.

Un organe d'application 51 de forme cylindrique est prévu pour être logé dans le logement. L'organe d'application 51 est par exemple constitué d'un matériau fritté par exemple en céramique. Il a une base 511 formée par une surface plane et une surface d'application 510 bombée. Lorsque l'organe d'application est monté dans le logement 53, il déborde le bord libre 531 de manière à être appliqué sur la peau. Le tube à parois souple constitue alors l'organe de préhension de l'organe d'application, le produit étant amené dans l'organe d'application en pressant les parois souples. Une plaque circulaire magnétisable 82 est fixée sur la base plane 511 de l'organe d'application, par exemple par collage ou par tout autre type de fixation qui maintient la plaque solidaire de l'organe d'application, même lorsqu'on doit rompre le champ magnétique entre les deux plaques 81 et 82. La plaque circulaire 82 est munie d'un orifice 820 qui vient se placer en regard de l'orifice 810 prévu dans la plaque 81. L'organe d'application peut ainsi se fixer sur la paroi transversale du logement par attraction magnétique en mettant en contact la plaque 82 de l'organe d'application avec la plaque magnétique 81 du fond du logement. Lorsque l'on souhaite enlever l'organe d'application 51 du dispositif, on saisit l'organe d'application par sa portion débordant le col 533 et on éloigne les deux plaques 81, 82 pour rompre le champ magnétique.

A la figure 11 on a représenté un bouchon 64 destiné à être utilisé dans un dispositif d'application tel qu'il a été décrit en conformité avec la figure 1. Toutefois, la fixation de l'organe d'application 61 sur le bouchon 64 ne se fait pas par collage mais par attraction magnétique.

Le bouchon 64 est constitué d'une jupe de montage 640 comportant un filetage 641 sur sa paroi interne, et d'une paroi transversale 642. La paroi transversale 642 comprend une portion 643 amovible. Cette portion est articulée par rapport au reste du bouchon autour d'une charnière film 644. Alternativement, on peut prévoir que cette portion 643 se désolidarise complètement du reste du bouchon. A l'opposé de la charnière film, on prévoit un fermoir 645, 646 pour maintenir la portion articulée en position fermée. Cette portion 643 est recouverte sur sa paroi interne d'un aimant 84 fixé par collage ou par tout autre type de fixation. La paroi transversale 642 comprend également une portion annulaire 647 disposée en regard de la paroi amovible 643.

L'organe d'application 61 est réalisé en matériau fritté, par exemple en thermoplastique. Sa base 611 est recouverte d'une plaque magnétisable 83, par exemple une plaque en fer blanc, fixée par collage sur l'organe d'application ou par tout autre moyen de fixation qui maintient la plaque 83 solidaire de l'organe d'application 61, même lorsqu'on doit rompre le champ magnétique entre l'aimant 84 et la plaque 83. La plaque 83 a un diamètre légèrement inférieur au diamètre intérieur défini par la portion annulaire 647 de la paroi transversale du bouchon de sorte que la plaque peut être insérée dans la portion annulaire pour venir en contact avec l'aimant 84, alors que l'organe d'application 61 a un diamètre sensiblement supérieur à celui défini par la portion annulaire 647. Ainsi, la périphérie de l'organe d'application est en butée contre la portion annulaire 647.

Lorsque la portion 643 est en position fermée, l'aimant 84 est disposé dans le fond du bouchon. La base de l'organe d'application recouverte de la plaque 83 magnétisable est alors maintenue en position par attraction magnétique. Lorsque l'utilisateur souhaite changer d'organe d'application, il ouvre la portion articulée 643 du bouchon, comme on l'a représenté à la figure 11, à l'aide d'une main et en maintenant l'organe d'application dans l'autre main. L'organe d'application 61 se détache de la portion amovible 643 puisqu'il est en butée contre la portion annulaire 647.

Dans tous les modes de réalisation qui viennent d'être décrits, les organes d'application peuvent également être fournis séparément sous forme de recharge. Par ailleurs, dans tous les modes de réalisation qui viennent d'être décrits qui comportent un réservoir de produit, on peut prévoir tout type de moyen connu pour pousser le produit hors du réservoir.

Dans la description détaillée qui précède, il a été fait référence à des modes de réalisation préférés de l'invention. Il est évident que des variantes peuvent y être apportées sans s'écarter de l'esprit de l'invention telle que revendiquée ci-après. En particulier, l'organe d'application peut avoir une forme cylindrique, tronconique ou prismatique, et peut présenter une section transversale circulaire, ovale, rectangulaire ou polygonale. La face de l'organe d'application qui est fixée de manière amovible peut être plane, mais également concave ou convexe.

## Revendications

1. Dispositif d'application (10; 20; 30; 40; 90) d'un produit, notamment cosmétique, comprenant un premier élément (11; 21; 31; 41; 91) pour l'application du produit et un second élément (14; 27; 34; 44, 47; 92) destiné soit à la préhension du premier élément, soit à son montage sur un organe de préhension, **caractérisé en ce que** le premier élément est fixé de manière amovible sur le second au moyen d'une colle (70; 71; 72; 73; 74; 75) adhérant davantage au second élément qu'au premier.

2. Dispositif d'application (50; 60) d'un produit, notamment cosmétique, comprenant :
- un premier élément (51; 61) pour l'application du produit, le premier élément étant constitué au moins en partie d'un élément poreux ;
- un second élément (57; 64) destiné soit à la préhension du premier élément, soit à son montage sur un organe de préhension,
le premier élément étant fixé de manière amovible sur le second par attraction magnétique (81, 82; 83, 84).

3. Dispositif selon la revendication 1, **caractérisé en ce que** le premier élément (11; 21; 31; 41; 91) est collé sur une partie rigide (142a; 143; 230; 340; 44; 920) du second élément (14; 27; 34; 44, 47; 92).

4. Dispositif selon l'une quelconque des revendications 1 ou 3, **caractérisé en ce que** le premier élément comprend une surface d'application, et une face (111; 211; 311; 411; 911), opposée à la surface d'application, ladite face (111; 211; 311; 411; 911) étant collée sur le second élément.

5. Dispositif selon la revendication 4, **caractérisé en ce que** la colle est localisée en au moins une zone située au voisinage de la périphérie de la face (111; 211; 311; 411; 911).

6. Dispositif selon l'une quelconque des revendications précédentes, **caractérisé en ce qu'**au moins une partie de la hauteur du premier élément (11) est disposée à l'intérieur d'une cheminée (143) prévue sur le second élément (14).

7. Dispositif selon la revendication 6, **caractérisé en ce qu'**une portion latérale (112) du premier élément (11) est collée (71) sur la cheminée (143) en au moins un point.

8. Dispositif selon l'une quelconque des revendications précédentes sauf la 2, **caractérisé en ce que** la colle (70; 71; 72; 73; 74; 75) est disposée sous forme d'au moins un point, un trait droit ou courbe, un cercle ou une surface pleine.

9. Dispositif selon l'une quelconque des revendications précédentes sauf la 2, **caractérisé en ce que** la colle (70; 71; 72; 73; 74; 75) est une colle permanente, choisie notamment parmi les colles acryliques, polyuréthane, vinyliques, polyoléfine, notamment de type à solvant ou hot melt.

10. Dispositif selon la revendication 9, **caractérisé en ce que** la colle est une colle permanente en milieu humide.

11. Dispositif selon la revendication 2, **caractérisé en ce que** l'un desdits premier (51; 61) et second (57; 64) éléments comprend un moyen (81; 84) générant un champ magnétique et l'autre desdits premier et second éléments comprend un moyen (82; 83) sensible au champ magnétique.

12. Dispositif selon la revendication 11, **caractérisé en ce que** le premier élément (51; 61) comprend une plaque magnétique et le second élément (57; 64) comprend une plaque magnétisable, ou inversement.

13. Dispositif selon l'une quelconque des revendications précédentes, **caractérisé en ce que** le premier élément (11; 21; 31; 41; 51; 61; 91) est constitué au moins en partie d'un matériau poreux.

14. Dispositif selon la revendication 13, **caractérisé en ce que** le premier élément (11; 21; 31; 41; 51; 61; 91) est réalisé en un matériau fritté, notamment thermoplastique ou céramique, en feutre ou en un matériau compressible élastiquement, notamment une mousse à cellules fermées, ouvertes ou semi-ouvertes ou un élastomère ou en une superposition de couches d'un ou plusieurs de ces matériaux.

15. Dispositif selon l'une quelconque des revendications précédentes, **caractérisé en ce que** le second élément est un organe de fermeture (14; 34; 44; 64) destiné à fermer de façon étanche un logement (13; 33; 43) prévu pour recevoir le premier élément.

16. Dispositif selon l'une quelconque des revendications 1 à 14, **caractérisé en ce que** le second élément est un corps (27; 57) délimitant un réservoir de produit surmonté d'un logement (23; 53) dans lequel est fixé de manière amovible le premier élément.

17. Ensemble de conditionnement et d'application d'un produit notamment cosmétique, comprenant un réservoir (12; 22; 42; 52) contenant ledit produit et un dispositif d'application selon l'une quelconque des revendications 1 à 16.

18. Ensemble selon la revendication 17, **caractérisé en ce qu'**il comprend en outre un logement (13; 23; 43; 53) surmontant le réservoir et destiné à recevoir le premier élément (11; 21; 41; 51; 61), ledit logement (13; 23; 43; 53) communiquant de façon sélective ou permanente avec le réservoir (12; 22; 42; 52), un organe de fermeture (14; 24; 44; 54; 64) étant en outre prévu pour fermer de façon étanche ledit logement (13; 23; 43; 53).

19. Ensemble selon la revendication 18, **caractérisé en ce que** le premier élément (11; 21; 41; 51; 61) est fixé de manière amovible dans le logement (23; 53) ou sur l'organe de fermeture (14; 44; 64).

20. Organe d'application (51; 61) destiné à être fixé de manière amovible dans un dispositif d'application (50; 60) d'un produit notamment cosmétique, **caractérisé en ce qu'**il est constitué au moins en partie d'un élément poreux et **en ce qu'**il comprend un moyen générant (82) un champ magnétique ou sensible (83) à un champ magnétique.

21. Organe d'application selon la revendication 20, **caractérisé en ce qu'**il comprend une plaque magnétique (82) ou une plaque magnétisable (83).

22. Organe d'application selon l'une quelconque des revendications 20 et 21, **caractérisé en ce qu'**il est imbibé du produit à appliquer.

23. Utilisation du dispositif selon l'une quelconque des revendications 1 à 16 pour l'application d'un produit cosmétique, notamment sous forme d'un liquide, d'un gel ou d'une crème.
